# FASCICULE DE BREVET EUROPEEN

(11) **EP 1 714 629 B1**
(45) Date de publication et mention de la délivrance du brevet: **13.06.2012**
(21) Numéro de dépôt: 06360011.8
(22) Date de dépôt: 19.04.2006
(51) Int. Cl.: A61G 5/02

(54) **Fauteuil roulant**
Rollstuhl
Wheelchair

(30) Priorité: 19.04.2005 FR 0550983
(43) Date de publication de la demande: 25.10.2006
(73) Titulaire: Klipfel, Serge, 67490 Altenheim (FR)
(72) Inventeur: Klipfel, Serge, 67490 Altenheim (FR)
(74) Mandataire: Rhein, Alain

(56) Documents cités:
- EP-A- 0 841 052
- NL-A- 8 701 561
- NL-A- 9 400 853
- US-B1- 6 425 597

## Description

La présente invention concerne l'industrie des appareils médicaux et porte sur un fauteuil roulant à propulsion manuelle, constitué d'un siège relié à un châssis reposant sur des roues, dont le mode de conception permet d'offrir à l'utilisateur un plus grand confort et davantage d'autonomie par rapport aux dispositifs usuels.

En effet, les fauteuils roulants couramment utilisés à l'heure actuelle par les personnes à mobilité réduite, dans un cadre quotidien, se distinguent par leur structure sommaire présentant de nombreux inconvénients.

Ainsi, le châssis se révèle généralement non seulement volumineux et encombrant, mais comprend également des éléments entravant les mouvements de l'utilisateur, tels que notamment deux barres destinées à maintenir le dos et gênant les gestes latéraux.

En outre, le siège, dont l'assise est classiquement définie par une simple toile tendue, n'offre aucun confort.

D'autre part, du fait d'un châssis rigide, tous les chocs résultant du déplacement du fauteuil roulant sur des surfaces cahoteuses ou inégales, telles que des pavés ou des descentes de trottoirs, sont ressentis par la colonne vertébrale de l'utilisateur.

Enfin ces fauteuils, destinés à une utilisation ordinaire, ne sont pas adaptés à des usages dans des environnements variés et ne permettent généralement pas d'accéder aisément à des zones non goudronnées.

L'on connaît à l'heure actuelle également des fauteuils roulants spécialement étudiés pour la pratique de certaines disciplines sportives, dont les structures permettent davantage de liberté de mouvement, sont très stables, très compactes et très confortables. Cependant, ces fauteuils sont très onéreux car ils nécessitent une grande technicité et l'utilisation de matériaux sophistiqués aptes à répondre aux contraintes de la discipline sportive considérée, ce qui se révèle évidemment superflu et inadapté dans le cadre d'une utilisation au quotidien.

Une solution supposée pallier ces différents inconvénients est notamment connue du document FR 2 799 641. Elle consiste à équiper un fauteuil roulant d'une part d'un siège articulé dont la structure est étudiée pour épouser au plus près la morphologie de l'utilisateur, et d'autre part d'un châssis peu encombrant équipé d'un amortisseur apte à atténuer les chocs, et dont la structure permet une certaine polyvalence par rapport à différents environnements d'utilisation, en permettant notamment de faire varier le carrossage de roues arrière.

Ainsi, plus précisément, le châssis est constitué d'une part, d'un cadre central coudé défini par une partie supérieure sensiblement horizontale supportant le siège et une potence sensiblement verticale portant à son extrémité inférieure au moins un moyen d'appui avant tel qu'une roue orientable, et d'autre part un balancier portant deux roues arrière, monté pivotant sur ledit cadre central et de plus relié à celui-ci au travers d'un moyen amortisseur, ledit balancier présentant deux bras qui s'étendent de part et d'autre de l'axe dudit châssis et qui portent chacun en extrémité l'une desdites deux roues arrière, les extrémités desdits bras étant usinées en sorte d'autoriser deux emplacements de fixation correspondant chacun à un angle de carrossage.

Cette architecture n'apporte cependant toujours pas totale satisfaction, notamment en raison d'un poids élevé, d'une structure dont la tenue mécanique se révèle médiocre à l'usage et d'un coût de fabrication élevé du fait de la nécessité d'usiner un grand nombre de pièces.

Par ailleurs, les roues arrière sont indépendantes de la roue avant, ce qui, lors des mouvements d'oscillation du balancier, pose un problème de verticalité de l'arbre qui porte la roue avant et qui permet de l'orienter, ce qui, outre les risques d'endommagement dudit arbre, peut constituer une entrave au roulage. Le même problème peut également se poser si le moyen d'appui avant est un patin ou analogue.

On connaît déjà des fauteuils roulants à structure déformable, permettant d'améliorer le confort de l'utilisateur. C'est notamment le cas de celui décrit dans le document NL 9 400 853, dont la structure est articulée au moyen d'un vérin à gaz, afin de permettre de faire monter ou descendre l'utilisateur. Toutefois, un tel fauteuil ne permet que la modification de l'assise par rapport au châssis, il n'autorise pas l'adaptation du châssis à la forme du terrain.

La présente invention a donc pour but de proposer un fauteuil roulant adapté à un usage quotidien, dont la structure, parfaitement adaptée à la morphologie de l'utilisateur, apporte du confort et de l'aisance dans les déplacements, ainsi qu'une certaine polyvalence d'utilisation, tout en conservant sa stabilité au fil des utilisations et des variations de terrain.

Le fauteuil roulant selon l'invention comprend un siège relié à un châssis reposant sur des roues, où ledit châssis comprend :
- un cadre central coudé défini par une partie supérieure sensiblement horizontale supportant ledit siège et une potence sensiblement verticale portant à son extrémité inférieure au moins un moyen d'appui avant tel qu'une roue orientable,
- et un balancier qui, d'une part est monté pivotant sur la potence dudit cadre central par l'intermédiaire d'un palier; d'autre part est relié audit cadre central travers d'un moyen amortisseur; et d'autre part encore porte deux roues arrières et présente à cet effet deux bras qui s'étendent de part et d'autre de l'axe dudit châssis et qui portent chacun en extrémité l'une desdites roues arrière, ledit fauteuil se caractérise essentiellement en ce que ledit moyen d'appui avant est relié à l'extrémité de ladite potence au travers d'une pièce montée sur ladite extrémité de manière pivotante selon un axe horizontal et transversal, ladite pièce étant de plus liée audit balancier par l'intermédiaire d'une bielle apte à permettre la transmission à ladite pièce de la variation d'angle entre ledit balancier et ladite potence.

Selon l'invention, le moyen d'appui avant est relié au balancier au travers d'une structure de type parallélogramme déformable, en sorte que son orientation est liée à celle dudit balancier.

Selon une caractéristique additionnelle du fauteuil selon l'invention le moyen d'appui consiste en une roue montée dans une chape reliée à la pièce pivotante au travers d'un pivot d'axe perpendiculaire à celui de rotation de ladite roue, lequel pivot est apte à tourillonner sur la pièce pivotante.

Selon une autre caractéristique additionnelle du fauteuil selon l'invention le balancier et le cadre central consistent en des profilés tubulaires en alliage léger.

Selon une variante, le balancier et le cadre central sont réalisés en un matériau composite moulé, ledit matériau étant de type fibres noyées dans une matrice thermodurcissable ou thermoplastique.

Selon une autre caractéristique additionnelle du fauteuil selon l'invention le balancier est essentiellement en forme de U, il comporte deux bras s'étendant chacun de part et d'autre de l'axe du châssis, et une traverse munie de deux pattes permettant la liaison avec le cadre au travers d'un arbre de pivotement.

Les avantages et les caractéristiques du dispositif selon l'invention, ressortiront plus clairement de la description qui suit et qui se rapporte au dessin annexé, lequel en représente un mode de réalisation non limitatif.

Dans le dessin annexé :
La figure 1 représente une vue schématique partielle en perspective d'un fauteuil roulant conforme à l'invention,
La figure 2 représente une vue schématique en élévation de face du châssis d'un fauteuil roulant conforme à l'invention,
La figure 3 représente une vue schématique de dessus du même fauteuil.

La présente invention a pour objet un fauteuil roulant à propulsion manuelle spécialement étudié pour offrir à l'utilisateur une parfaite maniabilité quels que soient les environnements d'utilisation, ainsi qu'un grand confort.

De manière classique, un fauteuil roulant comprend un siège, non représenté, porté par un châssis 1 reposant sur des roues.

Conformément à l'invention, et tel que visible sur les figures 1, 2 et 3, le châssis 1 comprend d'une part un cadre central coudé 2 défini par une barre supérieure 20 apte à supporter le siège, et une potence 21 apte à porter une roue avant 3, et, d'autre part, un balancier 4 monté pivotant sur le cadre central 2 et supportant des roues arrière 5 et 6.

La roue avant 3 est du type orientable, c'est-à-dire qu'elle est montée dans une chape 30 montée pivotante sur un pivot 31 dont l'axe est perpendiculaire à celui de rotation de la roue 3, et de préférence vertical.

Le balancier 4 est essentiellement en forme de U, il comporte deux bras 40 et 41, s'étendant chacun de part et d'autre de l'axe du châssis 1, les bras 40, 41 étant munis chacun, au niveau de leurs extrémités libres, de deux emplacements 42, 43 de fixation d'une roue arrière 5, 6, qui définissent chacun un angle de carrossage.

Les bras 40 et 41 sont réunis par une traverse 44 munie de deux pattes 45 et 46 qui s'étendent selon des plans parallèles à l'axe du châssis 1, et qui sont destinées à porter un arbre 7 permettant une liaison articulée du balancier 4 sur le cadre central 2, qui comporte à cet effet, sur la potence 21 à proximité de son rattachement à la barre supérieure 20, un palier 23.

On notera de plus que, dans un but de rigidifier la structure, les deux bras 40 et 41 sont, à proximité de leurs extrémités libres, entretoisés par une barre transversale 47. par ailleurs, le balancier 4 et le cadre central 2 consistent de préférence en des structures tubulaires en alliage léger, ou bien en matériau composite moulé, incorporant des fibres de verre, de carbone ou d'aramide, par exemple.

Le balancier 4 et le cadre central 2, ou plus exactement la barre supérieure 20, sont reliés par des moyens amortisseurs 8 qui peuvent être prévus de dureté réglable, tandis que le point de fixation des moyens amortisseurs sur la barre supérieure 20 consiste en une bride coulissante 24 pour permettre, par le réglage de son positionnement, de faire varier la hauteur d'assise.

Selon l'invention, la roue avant 3 est liée à la potence 21 au travers d'une plaque ou analogue 25, apte à pivoter sur cette potence 21 sur un pivot 26, cette plaque 25 étant de plus liée au balancier 4 par l'intermédiaire d'une bielle 27.

La plaque 25, la potence 21, le balancier 4 et la bielle 27 constituent une structure de type parallélogramme déformable qui permet au pivot 31 de conserver la verticalité de son axe quel que soit l'angle formé par le balancier 4 et le cadre 2.

## Revendications

1. Fauteuil roulant comprenant un siège relié à un châssis (1) reposant sur des roues (3, 5, 6), où ledit châssis (1) comprend :
- un cadre central coudé (2) défini par une partie supérieure (20) sensiblement horizontale supportant ledit siège et une potence (21) sensiblement verticale portant à son extrémité inférieure au moins un moyen d'appui avant (3) tel qu'une roue orientable,
- et un balancier (4) qui, d'une part est monté pivotant sur la potence (21) dudit cadre central (2) par l'intermédiaire d'un palier (23); d'autre part est relié audit cadre central (2) travers d'un moyen amortisseur (8); et d'autre part encore porte deux roues arrières (5, 6) et présente à cet effet deux bras (40, 41) qui s'étendent de part et d'autre de l'axe dudit châssis (1) et qui portent chacun en extrémité l'une desdites roues arrière (5, 6), ledit fauteuil étant **caractérisé en ce que** ledit moyen d'appui avant (3) est relié à l'extrémité de ladite potence (21) au travers d'une pièce (25) montée sur ladite extrémité de manière pivotante selon un axe horizontal et transversal, ladite pièce (25) étant de plus liée audit balancier (4) par l'intermédiaire d'une bielle (27) apte à permettre la transmission à ladite pièce (25) de la variation d'angle entre ledit balancier (4) et ladite potence (21).

2. Fauteuil selon la revendication 1, **caractérisé en ce que** le moyen d'appui consiste en une roue (3) montée dans une chape (30) reliée à la pièce pivotante (25) au travers d'un pivot (26) d'axe perpendiculaire à celui de rotation de ladite roue (3), lequel pivot (26) est apte à tourillonner sur la pièce pivotante (25).

3. Fauteuil selon la revendication 1 ou la revendication 2, **caractérisé en ce que** le balancier (4) et le cadre central (2) consistent en des profilés tubulaires en alliage léger.

4. Fauteuil selon la revendication 1 ou la revendication 2, **caractérisé en ce que** le balancier (4) et le cadre central (2) sont réalisés en un matériau composite moulé, ledit matériau étant de type fibres noyées dans une matrice thermodurcissable ou thermoplastique.

5. Fauteuil selon l'une quelconque des revendications précédentes, **caractérisé en ce que** le balancier (4) est essentiellement en forme de U, il comporte deux bras (40, 41) s'étendant chacun de part et d'autre de l'axe du châssis (1), et une traverse (44) munie de deux pattes (45, 46) permettant la liaison avec le cadre (2) au travers d'un arbre de pivotement (7).

## Claims

1. A wheelchair comprising a seat connected to a frame (1) resting on wheels (3, 5, 6), wherein said frame comprises:
- a bent central frame (2) defined by an substantially horizontal upper portion (20) supporting said seat and a substantially vertical bracket (21) bearing at its lower end at least one front supporting means (3) such as a swivelling wheel,
- a balance beam (4), which is, on the one hand, mounted pivotally on the bracket (21) of said central frame (2) through a bearing (23), and on the other hand is connected to said central frame (2) through a buffer means (8); and still on the other hand bears two rear wheels (5, 6) and has to this end two arms (40, 41) extending on both sides of the axis of said frame (1), and which each bears at its end one of said rear wheels (5, 6), said wheelchair being **characterized in that** said front supporting means (3) is connected to the end of said arm (21) through a part (25) mounted pivotally on said end according to a horizontal and transversal axis, said part (25) being in addition connected to said balance beam (4) through a rod (27) capable of allowing the transmission to said part (25) of the angle variation between said balance beam (4) and said arm (21).

2. A wheelchair according to claim 1, wherein said supporting means consists of a wheel (3) mounted in a clevis (30) connected to the pivoting part (25) through a pivot (26) with an axis perpendicular to the axis of rotation of said wheel (3), said pivot (26) being capable of rotating on the pivoting part (25).

3. A wheelchair according to claim 1 or claim 2, wherein said balance beam (4) and said central frame (2) consist of tubular profile bars made out of light alloy.

4. A wheelchair according to claim 1 or claim 2, wherein said balance beam (4) and said central frame (2) are made out of molded composite material, said material being of the type formed of fibers embedded in a thermosetting or thermoplastic matrix.

5. A wheelchair according to any of the preceding claims, wherein said balance beam (4) is essentially U-shaped, it comprises two arms (40, 41), each extending on both sides of the axis of said frame (1), and a cross beam (44) provided with two legs (45, 46) allowing the connection to the frame (2) through a pivoting shaft (7).

## Patentansprüche

1. Rollstuhl, umfassend einen Sitz, der mit einem Rollstuhlgestell (1) verbunden ist, der auf den Rädern (3, 5, 6) ruht, wobei das besagte Rollstuhlgestell (1) Folgendes umfasst:
- einen abgewinkelten zentralen Rahmen (2), der durch einen im wesentlichen horizontalen oberen Teil (20), der den besagten Sitz hält, und durch eine im wesentlichen vertikale Stützstrebe (21), die an ihrem unteren Ende zumindest ein vorderes Stützmittel (3), wie ein orientierbares Rad trägt, gebildet ist,
- und eine Tragstange (4), die, einerseits, durch ein Lager (23) schwenkbar an der Stützstrebe (21) des besagten zentralen Rahmens (2) befestigt ist, andererseits, mit dem besagten zentralen Rahmen (2) durch ein Stoßdämpfermittel (8) verbunden ist, und, noch andererseits, zwei Hinterräder (5, 6) trägt, und die zu diesem Zweck zwei Ärme (40, 41) aufweist, die sich beiderseits von der Achse des besagten Rollstuhlgestells (1) erstrecken, und die endseitig je eins von den Hinterrädern (5, 6) tragen, wobei der besagte Rollstuhl **dadurch gekennzeichnet ist, dass** das besagte vordere Stützmittel (3) mit dem Ende der besagten Stützstrebe (21) durch ein Bauteil (25) verbunden ist, das an dem besagten Ende schwenkbar nach einer horizontalen und transversalen Achse angebracht ist, wobei das besagte Bauteil (25) ferner mit der besagten Tragstange (4) durch eine Stange (27) verbunden ist, die geeignet ist, um zu erlauben, die Veränderung des Winkels zwischen der besagten Tragstange (4) und der besagten Stützstrebe (21) auf das besagte Bauteil (25) zu übertragen.

2. Rollstuhl nach Anspruch 1, **dadurch gekennzeichnet, dass** das Stützmittel aus einem Rad (3) besteht, das in einer Radgabel (30) montiert ist, die mit dem schwenkbaren Bauteil (25) durch einen Achszapfen (26) verbunden ist, mit einer Achse, die zu jener der Drehung des besagten Rades (3) senkrecht ist, welcher Achszapfen (26) geeignet ist, um drehbar auf dem schwenkbaren Bauteil (25) gelagert zu werden.

3. Rollstuhl nach Anspruch 1 oder Anspruch 2, **dadurch gekennzeichnet, dass** die Tragstange (4) und der zentrale Rahmen (2) aus röhrenförmigen Profilelementen aus Leichtmetalllegierung bestehen.

4. Rollstuhl nach Anspruch 1 oder Anspruch 2, **dadurch gekennzeichnet, dass** die Tragstange (4) und der zentrale Rahmen (2) aus einem geformten Verbundstoff hergestellt sind, wobei der besagte Werkstoff aus in einer duroplastischen oder thermoplastischen Matrize eingebetteten Fasern besteht.

5. Rollstuhl nach irgendeinem der vorgehenden Ansprüche, **dadurch gekennzeichnet, dass** die Tragstange (4) im wesentlichen U-förmig ist, wobei er zwei Schenkel (40, 41), die sich jeweils beiderseits der Achse des Rollstuhlgestells (1) erstrecken, und eine Querstrebe (44) umfasst, die mit zwei Laschen (45, 46) ausgestattet ist, die die Verbindung mit dem Rahmen (2) durch einen Gelenkbolzen (7) erlauben.
